# EUROPÄISCHE PATENTSCHRIFT

(11) **EP 1 769 520 B1**
(45) Veröffentlichungstag und Bekanntmachung des Hinweises auf die Patenterteilung: **26.11.2008**
(21) Anmeldenummer: 05759475.6
(22) Anmeldetag: 01.07.2005
(51) Int. Cl.: H01J 35/16, G01V 5/00

(54) **ABSCHIRMUNG EINER RÖNTGENQUELLE**
SHIELDING FOR AN X-RAY SOURCE
BLINDAGE D'UNE SOURCE DE RAYONS X

(30) Priorität: 01.07.2004 DE 102004031973
(43) Veröffentlichungstag der Anmeldung: 04.04.2007
(73) Patentinhaber: GE Homeland Protection, Inc., Newark, CA 94560 (US)
(72) Erfinder: HARDING, Geoffrey, 22547 Hamburg (DE)
(74) Vertreter: DTS München
(86) Internationale Anmeldenummer: PCT/EP2005/007139
(87) Internationale Veröffentlichungsnummer: WO 2006/002958

(56) Entgegenhaltungen:
- DE-C- 726 594
- US-A- 2 665 390
- US-A- 3 226 592
- US-A1- 2002 080 919
- US-A1- 2003 081 727
- PATENT ABSTRACTS OF JAPAN Bd. 013, Nr. 068 (E-716), 16. Februar 1989 (1989-02-16) & JP 63 253854 A (POWER REACTOR & NUCLEAR FUEL DEV CORP; others: 01), 20. Oktober 1988 (1988-10-20)
- DAVID B ET AL: "Liquid metal anode x-ray tube" PROCEEDINGS OF THE SPIE, SPIE, BELLINGHAM, VA, US, Bd. 5196, Januar 2004 (2004-01), Seiten 432-443, XP002336484 ISSN: 0277-786X

## Beschreibung

Die Erfindung betrifft eine Röntgenröhre mit einem Gehäuse, das ein Austrittsfenster aufweist, mit einem Anodenmodul, das als eine Flüssigmetallröntgenquelle ausgebildet ist, die ein Wechselwirkungsmodul mit einem Fokus und einen Flüssigmetallkreislauf aus Röhrenelementen aufweist, und mit einem Anodengehäuse, in dem das Anodenmodul angeordnet ist, wobei die Röhrenelemente so gebogen sind, dass sie den im Fokus entstehenden Röntgenstrahl in unmittelbarer Nähe zum Wechselwirkungsmodul räumlich als Abschirmung begrenzen, und die Röhrenelemente innerhalb des Anodengehäuses angeordnet sind.

Konventionelle Röntgensysteme ermöglichen es nicht, explosive Stoffe mit ausreichender Genauigkeit in Gepäckstücken zu detektieren. Dieses Problem wird nur unbefriedigend durch Computertomographie(CT)-Systeme gelöst, da diese eine hohe Falschalarmrate aufweisen. In diesen Fällen ist es nötig, zusätzlich eine molekülspezifische Analyse wie etwa die XDT (x-ray diffraction tomography) vorzunehmen. Deshalb wurde vor nicht allzu langer Zeit die Verwendung einer Hochleistungs-Flüssigmetallanode innerhalb des Röntgensystems vorgeschlagen. Allerdings bleibt auch hier das Problem, dass ein gewisser Grad an Leckstrahlung generiert wird, der in irgendeiner Weise abgeschirmt werden muss, da nur der für die Analyse benötigte Röntgenstrahl aus der Röntgenröhre austreten darf. Deshalb wurde eine Abschirmung aus Blei um die Röntgenröhre herum angeordnet, die lediglich eine Öffnung im Bereich des Austrittsfensters der Röntgenstrahlung aufweist. Da die Halbwertsschichtdicke beim Einsatz dieser Röntgenröhre im Gepäckprüfbereich aufgrund der hohen Spannung von einigen 100 kV bei ca. 5 mm liegt, weist diese Abschirmung ein enormes Gewicht auf. Für eine CT-Anwendung ist dies problematisch, da die Röntgenröhre an einer Gantry um das zu untersuchende Gepäckstück rotiert werden muss. Ein Lösungsversuch war es, die Bleiabschirmung so nah wie möglich an den Fokus der Röntgenanode heranzubringen, und seine räumliche Ausdehnung zu minimieren. Dies schlug jedoch fehl, da der Elektronenstrahl einer Flüssigmetallanodenröntgenquelle für die Anwendung im Gepäckprüfbereich sehr hohe Leistungen aufweist; die im Bereich von über 10 kW liegen und die bei der Röntgenstrahlerzeugung entstehenden Streuelektronen einen so hohen Fluss aufweisen, dass die Abschirmung schnell aufgeschmolzen wird.

Aus der US 2,665,390 ist eine Flüssigmetallanode bekannt, deren Flüssigmetallkreislauf innerhalb der Anode eine gerade Röhre aufweist, die unterschiedliche Querschnitte haben kann - sowohl kreisrunde als auch elliptische oder rechteckige. Eine Abschirmung der innerhalb des Röhrenelements im Flüssigmetall entstehenden Röntgenstrahlung erfolgt lediglich in der Erstreckungsrichtung des Röhrenelements sowie durch das Flüssigmetall, das sich in dem Teil des Röhrenelements befindet, das in Vorwärtsrichtung der auftreffenden Elektronen vorhanden ist.

Aus der DE 726 594 ist eine Röntgenröhre mit Anode aus umlaufender Flüssigkeit bekannt. Die Anode wird durch einen massiven Block gebildet, in dem zwei rohrförmige Bohrungen vorhanden sind, die sich wie die zwei Teile der Ziffer 8 in einem Bereich treffen. In diesem Bereich ist die Wechselwirkungszone des Flüssigmetalls mit dem Elektronenstrahl ausgebildet.

Darüber hinaus ist aus der US 2002/0080919 A1 eine Röntgenröhre mit einem Flüssigmetalltarget bekannt, welches ein Wechselwirkungsmodul aufweist, in dem die Röntgenstrahlung durch den auftreffenden Elektronenstrahl gebildet wird.

Das Röhrenelement ist im Bereich des Wechselwirkungsmoduls geradlinig ausgebildet und hat somit keine Abschirmungswirkung für die Entstehung der Röntgenstrahlung. Eine solche Röntgenröhre muss innerhalb eines Gehäuses angeordnet werden, das bis auf ein Austrittsfenster eine hinreichend dicke Wand aufweist, die die Röntgenstrahlung absorbiert.

Aufgabe der Erfindung ist es demnach, eine Röntgenröhre mit einer Abschirmung für eine Flüssigmetallröntgenquelle vorzustellen, die möglichst leicht ist, nicht durch Streuelektronen aufgeschmolzen wird und eine gute Abschirmung der Streustrahlung ermöglicht.

Diese Aufgabe wird durch eine Röntgenröhre mit den Merkmalen des Patentanspruchs 1 gelöst. Da das Wechselwirkungsmodul der Flüssigmetallröntgenquelle, das den Fokus aufweist, in einen Flüssigmetallkreislauf eingebettet ist und somit Röhrenelemente an den Einlass und den Auslass des Wechselwirkungsmoduls anschließen, können diese Röhrenelemente dazu verwendet werden, die Streustrahlung zu absorbieren. Die Röhrenelemente sind dabei so gebogen, dass sie lediglich den Teil des Röntgenstrahls durchlassen, der einem Austrittsfenster des Gehäuses der Röntgenröhre entspricht. Das Problem des Aufschmelzens der Abschirmung besteht hier nicht, da das Flüssigmetall in den Röhrenelementen ständig umgewälzt wird und einer ständigen Kühlung unterzogen wird. Da die Abschirmung direkt im Bereich der Anode, also auch um den Fokus herum, erfolgt, weist die Abschirmung aufgrund der sehr geringen räumlichen Ausdehnung nur ein geringes Gewicht auf. Im Ergebnis erhält man somit eine Selbstabschirmung der Röntgenquelle durch den Flüssigmetallkreislauf, der sowieso bei Flüssigmetallanoden vorhanden ist. Als positiver Zusatzeffekt fällt auch die Kühlung des Gehäuses der Röntgenröhre weg, da sämtliche Streuelektronen schon im Flüssigmetallkreislauf, also der Abschirmung, abgefangen werden. Da die bevorzugten und bekannten Flüssigmetalle für die Flüssigmetallanode Bleilegierungen sind, erfolgt eine sehr gute Abschirmung der im Fokus entstehenden Streustrahlung.

Eine vorteilhafte Weiterbildung der Erfindung sieht vor, dass das Wechselwirkungsmodul in einem Hohlkörper angeordnet ist, der aus einem Material guter Wärmeleitfähigkeit besteht, wobei der Hohlkörper an seinen Seitenflächen mit dem Anodengehäuse verbunden ist. Der Hohlkörper kann dafür hergenommen werden, dass die Röhrenelemente des Flüssigmetallkreislaufs auf diesen aufgewickelt werden und somit eine bessere mechanische Stabilität der Abschirmung gegeben ist. Aufgrund der guten Wärmeleitfähigkeit wird ein hervorragender Abtransport der entstehenden Wärme gewährleistet.

Eine weitere vorteilhafte Weiterbildung der Erfindung sieht vor, dass die Röhrenelemente die Oberfläche des Hohlkörpers zumindest teilweise bedecken und an der Innenfläche des Anodengehäuses angeordnet sind. Dadurch wird wiederum die Stabilität der gesamten Abschirmung erhöht, da sie zum einen auf dem Hohlkörper angeordnet ist und zum anderen am Anodengehäuse. Besonders bevorzugt sind die Röhrenelemente spiralförmig an der Oberfläche des Hohlkörpers und schneckenförmig an der Innenfläche des Anodengehäuses angeordnet.

Eine weitere vorteilhafte Weiterbildung der Erfindung sieht vor, dass die Röhrenelemente in guten thermischen Kontakt mit der Oberfläche des Hohlkörpers sind. Dadurch wird vermieden, dass sich der Hohlkörper so stark erhitzt, dass er zu schmelzen beginnt, da seine Wärme von dem gekühlten Flüssigmetallkreislauf abgeführt wird.

Eine weitere vorteilhafte Weiterbildung der Erfindung sieht vor, dass die Röhrenelemente einen Raumwinkel von 50% bis 75% im Bereich des Fokus des Anodenmoduls abdecken. Dadurch ist es möglich, dass die freigesetzte überflüssige Streustrahlung effektiv absorbiert wird. An der Rückseite der Anode muss lediglich eine kleine Öffnung vorhanden sein, durch die der Elektronenstrahl ungehindert zwischen den Röhrenelementen dringen kann. An der Vorderseite sollte in seitlichen Richtungen so wenig Röntgenstrahlung wie möglich entweichen, so dass die Röhrenelemente auch hier nur einen möglichst kleinen Bereich nicht abdecken.

Eine weitere vorteilhafte Weiterbildung der Erfindung sieht vor, dass die Röhrenelemente Biegungsradien größer als 10 mm, insbesondere im Bereich von 10 mm bis 20 mm, aufweisen. Wenn die Röhrenelemente keine scharfen Ecken aufweisen, erfolgt kein unnötiger Druckverlust innerhalb des Flüssigmetallkreislaufes und die Pumpe für den Flüssigmetallkreislauf muss nicht unnötig groß dimensioniert werden.

Eine weitere vorteilhafte Weiterbildung der Erfindung sieht vor, dass der Hohlkörper und/oder das Anodengehäuse aus Kupfer sind. Da Kupfer ein guter Wärmeleiter ist, wird eine Überhitzung sowohl des Hohlkörpers als auch des Anodengehäuses vermieden. Die dort entstehende Wärme wird durch die an ihnen angebrachten Röhrenelemente des Flüssigkreislaufes abtransportiert.

Eine weitere vorteilhafte Weiterbildung der Erfindung sieht vor, dass die Röhrenelemente aus Molybdän mit einem Durchmesser von 5 bis 20 mm, insbesondere 10 mm, sind. Molybdän hat den Vorteil, dass es einen Wärmeausdehnungskoeffizienten aufweist, der hervorragend auf die restlichen Teile des Flüssigmetallkreislaufs abgestimmt ist. Darüber hinaus ist der angegebene Bereich des Durchmessers dafür geeignet, dass sich die benötigte Leistung des Pumpenmotors für die Umwälzung des Flüssigmetalls in Grenzen hält und somit der Motor sehr klein ausgebildet werden kann.

Eine weitere vorteilhafte Weiterbildung der Erfindung sieht vor, dass der Hohlkörper eine Höhe von 7 bis 20 mm, insbesondere 10 mm, hat. In diesen Abmessungen ist der Fokus der Röntgenanode in Form des Wechselwirkungsmoduls gut unterbringbar und gleichzeitig ist die Höhe nicht zu groß, so dass die Abschirmung in Form der Röhrenelemente immer noch sehr nahe am Fokus angeordnet werden kann und somit nur einen kleinen räumlichen Bereich abdecken muss. Dadurch wird das Gewicht der Abschirmung möglichst gering gehalten.

Eine vorteilhafte Ausgestaltung der Erfindung wird weiter anhand der Zeichnungen erläutert. Im Einzelnen zeigen:
- Figur 1: einen schematischen Längsschnitt durch eine Abschirmung einer erfindungsgemäßen Flüssigmetallanodenröntgenröhre in der Ebene des Elektronenstrahlfokus und
- Figur 2: einen vergrößert dargestellten schematischen Querschnitt durch die Anode der Figur 1 in einer Ebene senkrecht zum Elektronenstrahl.

In Figur 1 ist eine Röntgenröhre 1 im Längsschnitt dargestellt. Die Röntgenröhre 1 weist ein Gehäuse 2 auf, in dem eine Kathode 3 sowie eine Anode 5 angeordnet sind.

Die Kathode 3 ist in bekannter Art und Weise ausgeführt und wird mit negativer Hochspannung von ca. -250 kV betrieben. Im Filament wird ein Elektronenstrahl 4 erzeugt, der zur positiv geladenen Anode 5 hin beschleunigt wird. An der Anode 5 liegt eine positive Hochspannung von ca. +250 kV an. Dagegen wird das Gehäuse 2 auf Erdpotential gehalten. In einem solchen Fall erhält man ein Röntgenstrahlenspektrum, das bis zu 500 keV reicht. Diese Energie reicht aus, um typische Luftfrachtcontainer in einer Vertikalprojektion zu durchdringen. Eine solche Röntgenröhre 1 ist somit für die Gepäcküberwachung geeignet, insbesondere auf Flughäfen.

Als Anode 5 wird eine Flüssigmetallanode verwendet, wobei der Bereich des Fokus als ein Wechselwirkungsmodul 9 ausgebildet ist. An dessen Ein- und Austritt schließt sich jeweils ein Röhrenelement 10 an, durch das das Flüssigmetall 20 (siehe Fig. 2) mittels Elementen, die näher in Figur 2 dargestellt sind, umgewälzt wird. Als Röhrenelemente 10 werden Röhren aus Molybdän mit einem Durchmesser von 10 mm verwendet. Je nach Anwendungsfall sind natürlich auch andere Durchmesser und andere Materialien für die Röhrenelemente 10 möglich. Die gesamte Flüssigmetallanode ist in einem Anodengehäuse 6 untergebracht. Das Anodengehäuse 6 weist eine Eintrittsapertur 7 auf, durch die der Elektronenstrahl 4 hindurchtritt. Er trifft auf das Wechselwirkungsmodul 9 im Bereich des Fokus auf und produziert dort einen Röntgenstrahl 12. Der Röntgenstrahl 12 tritt durch eine Austrittsapertur 8 im Anodengehäuse 6 aus der Anode 5 aus. Er verlässt dann durch ein Austrittsfenster 13 das Gehäuse 2 und steht für die Untersuchung eines Gepäckstücks (nicht gezeigt) zur Verfügung.

Das Anodengehäuse 2 weist glatte Konturen auf, beispielsweise ist es zylinder- oder kugelförmig ausgebildet, und ist poliert. Dadurch wird eine Hochspannungsentladung aufgrund von Spitzeneffekten vermieden und es findet kein Funkenüberschlag statt.

Sowohl die Eintrittsapertur 7 als auch die Austrittsapertur 8 können sehr klein gehalten werden, damit innerhalb des Anodengehäuses 6 nur ein kleines elektrisches Feld vorhanden ist.

Anders als bei Geräten gemäß dem Stand der Technik, wo die Abschirmung aus Blei gegen Streustrahlung außerhalb des Gehäuses 2 angeordnet ist, ist erfindungsgemäß die Abschirmung 11 in der direkten Umgebung des Wechselwirkungsmoduls 9 - und somit des Fokus - angeordnet. Da somit bei demselben Raumwinkel, der außerhalb des Gehäuses 2 benötigt wird, eine bedeutend geringere Oberfläche abgedeckt werden muss, ist auch die Gesamtmasse der Abschirmung 11 gegenüber den aus dem Stand der Technik bekannten Abschirmungen bedeutend geringer. Die Abschirmung 11 ist erfindungsgemäß durch die Röhrenelemente 10 selbst gebildet. Die Röhrenelemente 10 sind dabei so gebogen, dass in Vorwärtsrichtung zum einfallenden Elektronenstrahl 4 nur ein kleiner Raumwinkel für den in Vorwärtsrichtung generierten Röntgenstrahl 12 zur Verfügung steht, um ungehindert durch die Abschirmung 11 hindurchtreten zu können. Die restliche erzeugte Röntgenstrahlung ist Streustrahlung und wird durch die Abschirmung 11 absorbiert.

Dies ist möglich, da in den Molybdän-Leitungen der Röhrenelemente 10 Bleiverbindungen zirkulieren. Diese weisen einen hohen Wirkungsquerschnitt mit Röntgenstrahlung auf, so dass eine gute Absorption gewährleistet ist. Darüber hinaus werden auch Streuelektronen innerhalb der Abschirmung 11 effektiv absorbiert, so dass diese nicht gegen das Anodengehäuse 6 prallen. Eine Überhitzung der Röhrenelemente 10 oder sogar ein Aufschmelzen erfolgt nicht, da die in der Abschirmung 11 entstehende Wärme aufgrund des Umpumpens und Kühlens des Flüssigmetalls 20 (siehe Fig. 2) sofort abtransportiert wird.

Die Röhrenelemente 10 sind dabei so gebogen, dass sie einen möglichst großen Biegeradius ohne Ecken aufweisen, in denen ein starker Druckabfall entstehen würde. Dadurch wird gewährleistet, dass der Pumpenmotor 15 (siehe Fig. 2) nur eine geringe Leistungsaufnahme benötigt und somit auch nur eine geringe räumliche Ausdehnung haben kann. Dies führt dazu, dass der Pumpenmotor 15 innerhalb des Anodengehäuses 6 untergebracht werden kann, was eine kompakte Bauweise der Anode 5 gewährleistet.

In Fig. 2 ist ein Querschnitt durch das Anodengehäuse 6 dargestellt. Der Elektronenstrahl 4 trifft auf das Wechselwirkungsmodul 9 auf, das in einem Hohlkörper 14 angeordnet ist. Der Hohlkörper 14 ist dabei aus einem Material mit guter Wärmeleitfähigkeit, beispielsweise Kupfer, gefertigt. Er weist eine Höhe von ca. 10 mm auf und ist an seinen Seiten mit dem Anodengehäuse 6 verbunden. Außerhalb des Hohlkörpers 14 und innerhalb des Anodengehäuses 6 sind sämtliche Komponenten untergebracht, die für den Flüssigmetallkreislauf nötig sind.

Hierbei handelt es sich um einen Pumpenmotor 15, der über eine Antriebswelle 19 mit einer Magnetscheibe 16 verbunden ist. Mittels des magnetohydrodynamischen Effekts wird das Flüssigmetall 20 durch die Röhrenelemente 10 gepumpt und durchströmt dabei auch das Wechselwirkungsmodul 9 (siehe auch Figur 1). Im Flüssigmetallkreislauf ist ein Wärmetauscher 18 angeordnet, beispielsweise ein Querstrom-Wärmetauscher, der die im Fokus und in der Abschirmung 11 entstehende Hitze an eine Kühlflüssigkeit, beispielsweise ein isolierendes Öl, abgibt. Neben dem Wärmetauscher 18 ist eine Expansionskammer 17 in den Flüssigmetallkreislauf integriert, die den Druck des Flüssigmetalls 20 innerhalb des Kreislaufes konstant hält. Dies ist nötig, da sich das Flüssigmetall 20 in Abhängigkeit seiner Temperatur ausdehnt oder zusammenzieht.

Schließlich sind die zu Figur 1 schon ausgeführten Röhrenelemente 10 so auf die Außenfläche des Hohlkörpers 14 aufgewickelt, dass sie eine Spirale formen. Darüber hinaus sind die Röhrenelemente 10 gewunden, so dass sie in Form einer Helix an der Innenseite des sphärischen Anodengehäuses 6 anliegen. Sowohl die Verbindung der Röhrenelemente 10 mit dem Hohlkörper 14 als auch mit dem Anodengehäuse 6 ist thermisch gut leitend, so dass eventuell in dem Anodengehäuse 6 oder dem Hohlkörper 14 entstehende Wärme sofort und gut durch das gekühlte Flüssigmetall 20 in den Röhrenelementen 10 abtransportiert werden kann.

Um den magnetohydrodynamischen Effekt, der durch die Magnetscheibe 16 zu einer Umwälzung des Flüssigmetalls 20 innerhalb des Flüssigmetallkreislaufes führt, besonders gut zur Geltung zu bringen, ist die Form der Führung der Röhrenelemente 10 in dem Bereich, der der Magnetscheibe 16 gegenüberliegt, optimiert. Da dies jedoch nicht Gegenstand der Erfindung ist und aus dem Stand der Technik bekannt ist, wird hierauf nicht näher eingegangen. Darüber hinaus ist für die Ausgestaltung der Röhrenelemente 10 darauf zu achten - wie oben zur Figur 1 schon erwähnt -, dass möglichst keine scharfen Ecken vorhanden sind, um Druckverluste zu vermeiden.

Im Ergebnis führen die im Einzelnen aufeinander abgestimmten Komponenten dazu, dass der gesamte Flüssigmetallkreislauf sehr kompakt ausgeführt werden kann und somit vollständig innerhalb des Anodengehäuses 6 angeordnet sein kann. Damit ergibt sich auch ein sehr geringes Gewicht für die Anode 5, was hinsichtlich einer rotierenden Anordnung an einer Gantry um das zu untersuchende Gepäckstück von größter Bedeutung ist.

Aufgrund der Abschirmung 11 in der beschriebenen Form ist es möglich, sowohl die im Fokus auch entstehenden, aber für die Untersuchung eines Gepäckstücks nicht benötigten Streustrahlen effektiv zu absorbieren als auch die wärme abzuführen, die innerhalb des Hohlkörpers 14 aufgrund der Bestrahlung mittels Sekundärelektronen, die aus dem Elektronenstrahl 4 rückgestrahlt werden, erzeugt wird.

Zusammenfassend kann gesagt werden, dass mittels der Abschirmung 11 eine erfindungsgemäßen Röntgenröhre 1 zur Verfügung gestellt wird, die mit einem bedeutend geringeren Gewicht als die bekannten Röntgenröhren eine gleichwertige Abschirmung von Streustrahlung ermöglicht und somit besser an einer Gantry um ein zu untersuchendes Gepäckstück rotiert werden kann.

### Bezugszeichenliste

- 1: Röntgenröhre
- 2: Gehäuse
- 3: Kathode
- 4: Elektronenstrahl
- 5: Anode
- 6: Anodengehäuse
- 7: Eintrittsapertur
- 8: Austrittsapertur
- 9: Wechselwirkungsmodul (mit Fokus)
- 10: Röhrenelement
- 11: Abschirmung
- 12: Röntgenstrahl
- 13: Austrittsfenster
- 14: Hohlkörper
- 15: Pumpenmotor
- 16: Magnetscheibe
- 17: Expansionskammer
- 18: Wärmetauscher
- 19: Antriebswelle
- 20: Flüssigmetall

## Patentansprüche

1. Röntgenröhre (1) mit einem Gehäuse (2), das ein Austrittsfenster (13) aufweist, mit einem Anodenmodul, das als eine Flüssigmetallröntgenquelle ausgebildet ist, die ein Wechselwirkungsmodul (9) mit einem Fokus und einen Flüssigmetallkreislauf aus Röhrenelementen (10) aufweist, und mit einem Anodengehäuse (6), in dem das Anodenmodul angeordnet ist, wobei die Röhrenelemente (10) so gebogen sind, dass sie den im Fokus entstehenden Röntgenstrahl (12) in unmittelbarer Nähe zum Wechselwirkungsmodul (9) räumlich als Abschirmung (11) begrenzen, und die Röhrenelemente (10) innerhalb des Anodengehäuses (6) angeordnet sind,
**dadurch gekennzeichnet, dass**
die Röhrenelemente (10) lediglich den Teil des Röntgenstrahls durchlassen, der dem Austrittsfenster (13) des Gehäuses (2) der Röntgenröhre (1) entspricht.

2. Röntgenröhre (1) nach Anspruch 1, **dadurch gekennzeichnet, dass** sie einen Hohlkörper (14) aufweist, in dem das Wechselwirkungsmodul (9) angeordnet ist, wobei der Hohlkörper (14) aus einem Material guter Wärmeleitfähigkeit besteht und an seinen Seitenflächen mit dem Anodengehäuse (6) verbunden ist.

3. Röntgenröhre (1) nach Anspruch 2, **dadurch gekennzeichnet, dass** die Röhrenelemente (10) die Oberfläche des Hohlkörpers (14) zumindest teilweise bedecken und an der Innenfläche des Anodengehäuses (6) angeordnet sind.

4. Röntgenröhre (1) nach Anspruch 3, **dadurch gekennzeichnet, dass** die Röhrenelemente (10) spiralförmig an der Oberfläche des Hohlkörpers (14) angeordnet und schneckenförmig an der Innenfläche des Anodengehäuses (6) angeordnet sind.

5. Röntgenröhre (1) nach Anspruch 3 oder 4, **dadurch gekennzeichnet, dass** die Röhrenelemente (10) in gutem thermischen Kontakt mit der Oberfläche des Hohlkörpers (14) sind.

6. Röntgenröhre (1), nach einem der Ansprüche 2 bis 5, **dadurch gekennzeichnet, dass** der Hohlkörper (14) aus Kupfer ist.

7. Röntgenröhre (1) nach einem der Ansprüche 2 bis 6 **dadurch gekennzeichnet, dass** der Hohlkörper (14) eine Höhe von 7 bis 20 mm hat, insbesondere 10 mm.

8. Röntgenröhre (1) nach einem der vorstehenden Ansprüche, **dadurch gekennzeichnet, dass** die Röhrenelemente (10) einen Raumwinkel von 50% bis 75% im Bereich des Fokus des Anodenmoduls abdecken.

9. Röntgenröhre (1) nach einem der vorstehenden Ansprüche, **dadurch gekennzeichnet, dass** die Röhrenelemente (10) Biegungsradien größer als 10 mm, insbesondere im Bereich von 10 mm bis 20 mm, aufweisen.

10. Röntgenröhre (1) nach einem der vorstehenden Ansprüche, **dadurch gekennzeichnet, dass** das Anodengehäuse (6) aus Kupfer ist.

11. Röntgenröhre (1) nach einem der vorstehenden Ansprüche, **dadurch gekennzeichnet, dass** die Röhrenelemente(10) aus Molybdän mit einem Durchmesser von 5 bis 20 mm sind.

## Claims

1. X-ray tube (1) with a housing (2), which has an exit window (13), with an anode module, which is designed as a liquid metal X-ray source, which has an interaction module (9) with a focus and a liquid metal cycle of tube elements (10), and with an anode housing (6), in which the anode module is located, in which the tube elements (10) are bent so that they define the X-ray (12) emerging in the focus in the immediate vicinity to the interaction module (9) spatially as screen (11), and the tube elements (10) are arranged within the anode housing (6),
**characterized in that**
the tube elements (10) only let the part of the X-ray pass, which corresponds to the exit window (13) of the housing (2) of the X-ray tube (1).

2. X-ray tube (1) according to Claim 1, **characterized in that** it has a hollow body (14), in which the interaction module is arranged, in which the hollow body (14) consists of a material of good thermal conductivity and is connected to its lateral surfaces with the anode housing (6).

3. X-ray tube (1) according to Claim 2, **characterized in that** the tube elements (10) at least partially cover the surface of the hollow body (14) and are located on the inner surface of the anode housing (6).

4. X-ray tube (1) according to Claim 3, **characterized in that** the tube elements (10) are arranged spirally on the surface of the hollow body (14) and are arranged helically on the inner surface of the anode housing (6).

5. X-ray tube (1) according to Claim 3 or 4, **characterized in that** the tube elements (10) are in good thermal contact with the surface of the hollow body (14).

6. X-ray tube (1) according to one of the claims 2 to 5, **characterized in that** the hollow body (14) is made of copper.

7. X-ray tube (1) according to one of the claims 2 to 6, **characterized in that** the hollow body (14) has a height of 7 to 20 mm, in particular 10 mm.

8. X-ray tube (1) according to one of the preceding claims, **characterized in that** the tube elements (10) cover a solid angle of 50% to 75% in the area of the focus of the anode module.

9. X-ray tube (1) according to one of the preceding claims, **characterized in that** the tube elements (10) have bending radii greater than 10 mm, particularly in the range of 10 mm to 20 mm.

10. X-ray tube (1) according to one of the preceding claims, **characterized in that** the anode housing (6) is made of copper.

11. X-ray tube (1) according to one of the preceding claims, **characterized in that** the tube elements (10) are made of molybdenum with a diameter of 5 to 20 mm.

## Revendications

1. Tube à rayons X (1) avec un boîtier (2) qui présente une fenêtre de sortie (13), avec un module d'anode qui est formé d'une source de rayons X métallique liquide, qui présente un module d'interaction (9) avec un foyer et un circuit de métal liquide en éléments tubulaires (10), et avec un boîtier d'anode (6) dans lequel le module d'anode est disposé, les éléments tubulaires (10) étant courbés de manière à délimiter en tant que blindage dans l'espace les rayons X (12) qui se forment dans le foyer à proximité immédiate du module d'interaction (9) et les éléments tubulaires (10) étant disposés à l'intérieur du boîtier d'anode (6),
**caractérisé en ce que**
les éléments tubulaires (10) ne laissent passer que la partie des rayons X qui correspond à la fenêtre de sortie (13) du boîtier (2) du tube à rayons X (1).

2. Tube à rayons X (1) selon la revendication 1, **caractérisé en ce qu'**il présente un corps creux (14) dans lequel le module d'interaction (9) est disposé, ledit corps creux (14) étant constitué d'un matériau qui conduit bien la chaleur et étant relié au niveau de ses faces latérales avec le boîtier d'anode (6).

3. Tube à rayons X (1) selon la revendication 2, **caractérisé en ce que** les éléments tubulaires (10) recouvrent au moins en partie la surface du corps creux (14) et sont disposés sur la surface intérieure du boîtier d'anode (6).

4. Tube à rayons X (1) selon la revendication 3, **caractérisé en ce que** les éléments tubulaires (10) sont disposés en forme de spirale sur la surface du corps creux (14) et sont disposés en forme hélicoïdale sur la surface intérieure du boîtier d'anode (6).

5. Tube à rayons X (1) selon la revendication 3 ou 4, **caractérisé en ce que** les éléments tubulaires (10) sont en bon contact thermique avec la surface du corps creux (14).

6. Tube à rayons X (1) selon l'une quelconque des revendications 2 à 5, **caractérisé en ce que** le corps creux (14) est en cuivre.

7. Tube à rayons X (1) selon l'une quelconque des revendications 2 à 6, **caractérisé en ce que** le corps creux (14) a une hauteur de 7 à 20 mm, notamment de 10 mm.

8. Tube à rayons X (1) selon l'une quelconque des revendications précédentes, **caractérisé en ce que** les éléments tubulaires (10) couvrent un angle solide de 50 à 75 % dans la région du foyer du module d'anode.

9. Tube à rayons X (1) selon l'une quelconque des revendications précédentes, **caractérisé en ce que** les éléments tubulaires (10) présentent des rayons de courbure supérieurs à 10 mm, notamment de 10 mm à 20 mm.

10. Tube à rayons X (1) selon l'une quelconque des revendications précédentes, **caractérisé en ce que** le boîtier d'anode (6) est en cuivre.

11. Tube à rayons X (1) selon l'une quelconque des revendications précédentes, **caractérisé en ce que** les éléments tubulaires (10) sont en molybdène avec un diamètre de 5 à 20 mm.
